# FASCICULE DE BREVET EUROPEEN

(11) **EP 0 707 681 B1**
(45) Date de publication et mention de la délivrance du brevet: **04.03.1998**
(21) Numéro de dépôt: 94921701.2
(22) Date de dépôt: 07.07.1994
(51) Int. Cl.: E05D 15/06

(54) **VANTAIL COULISSANT, ET PIECE D'ANGLE DESTINEE A CE DERNIER**
SCHIEBEFLÜGEL UND ECKSTÜCK DAFÜR
SLIDING PANEL AND CORNER BRACKET FOR SAME

(30) Priorité: 09.07.1993 FR 9308724
(43) Date de publication de la demande: 24.04.1996
(73) Titulaire: SOGAL FRANCE, F-75005 Paris (FR)
(72) Inventeur: CATTOIRE, Michel, F-47303 Villeneuve-sur-Lot Cédex (FR); HASSENFRATZ, Robert, F-49120 La Tourlandry (FR); VALLA, Alain, F-06330 Roquefort-les-Pins (FR); DROBOIS, Robert, F-69570 Dardilly (FR)
(74) Mandataire: Perrier, Jean-Pierre
(86) Numéro de dépôt international: FR9400844
(87) Numéro de publication internationale: WO9502105

(56) Documents cités:
- FR-A- 1 362 873
- FR-A- 2 641 569

## Description

La présente invention concerne un vantail coulissant, tel qu'utilisé pour obturer la façade d'un placard, ou encore pour séparer deux pièces communiquant entre elles par une ouverture. Ce vantail coulissant coopère en général avec et entre deux rails parallèles en vis-à-vis, par exemple l'un supérieur et l'autre inférieur.

On connaît déjà un vantail coulissant comprenant :
- un cadre constitué par deux montants profilés et deux traverses profilées, en acier, aluminium, matière plastique, etc..., assemblés entre eux à angle droit, par l'intermédiaire de quatre pièces d'angle,
- lesdites pièces d'angle, dont chacune a une forme parallélépipédique, comprenant au moins un fond avec au moins deux côtés perpendiculaires ; plus précisément, l'un de ces deux côtés est agencé pour le montage sur un montant, tandis que l'autre est agencé pour le montage sur une traverse,
- un moyen de roulement sur au moins un rail, constitué par au moins deux roulettes inférieures, tourillonnées dans les deux pièces d'angle inférieures respectivement, et passant chacune au travers de l'un des côtés du boîtier et d'une traverse, pour saillir du cadre,
- et un panneau remplissant l'ouverture du cadre, maintenu dans une rainure périphérique, délimitée et obtenue par l'assemblage des éléments profilés du cadre.

Un tel vantail présente différents inconvénients. Tout d'abord, en cas d'avarie du moyen de roulement, il est nécessaire de désassembler complètement le vantail coulissant, pour libérer les pièces d'angle, de remplacer la pièce défaillante, et de réassembler le vantail.

La demande de brevet français FR-A-2641569 remédie à cet inconvénient en fournissant un dispositif dans lequel chacune des deux pièces d'angle inférieures est composée d'un boîtier en forme de boîte parallépipédique ouverte vers le bas, d'un tiroir monté coulissant dans ce boîtier, avec possibilité d'extraction par l'ouverture inférieure du boîtier, ce tiroir portant des moyens de roulement sur un rail, et d'une vis de réglage de l'écartement entre le boîtier et le tiroir, se vissant dans le premier et prenant appui sur le second.

En outre, l'émergence du moyen de roulement hors de la tranche inférieure du vantail est une source d'endommagement des roulettes, pendant le transport, le stockage ou la mise en place du vantail.

La présente invention a pour objet de remédier à ces inconvénients.

Plus précisément, l'invention a pour l'objet un vantail coulissant préservant le ou les moyens de roulement de toute avarie, avant leur mise en place sur les rails de coulissement, et permettant aussi de remplacer aisément lesdits moyens de roulement.

Dans le vantail coulissant selon le préambule de la revendication 1, le boîtier comporte, dans le vantail coulissant, sur sa face avant, ouverte, parallèle au panneau et éloignée de celui-ci, des pattes qui, coudées et saillant en direction de l'intérieur du boîtier à partir de ses côtés latéraux parallèles, assurent le calage en translation transversale du tiroir, tandis que ce tiroir comporte, en saillie d'un crevé ménagé dans sa paroi avant, parallèle au panneau et éloignée de celui-ci, au moins une languette élastique apte à prendre appui sur le bord supérieur d'une patte du boîtier pour verrouiller ce tiroir en position, rétractée dans le boîtier, position dans laquelle le chant inférieur du vantail est libéré de toute saillie, et que le moyen de réglage de l'écartement entre le boîtier et le tiroir est constitué par une entretoise disposée entre ces deux éléments.

Grâce à l'invention, chaque moyen de roulement du vantail peut être, d'une part totalement extrait de la pièce d'angle, et donc séparé du vantail assemblé, mais sans démonter ce dernier, et d'autre part complètement rentré ou rétracté dans cette même pièce d'angle, en libérant le chant du vantail de toute saillie ou aspérité.

Au surplus, l'entretoise de réglage facilite le montage et l'ajustement du vantail coulissant par rapport au rail, en permettant en particulier de rattraper tout écart en position ou dimension des rails par rapport au vantail, ou inversement.

La présente invention est maintenant décrite par référence aux dessins annexés, dans lesquels :
- la figure 1 est une vue, du côté intérieur d'un vantail coulissant selon l'invention, présentant quatre pièces d'angle, dont deux, à savoir en haut, à gauche et à droite, ne comportent aucun moyen de roulement et comportent de simples patins de glissement dans un rail creux, dont une troisième, à savoir en bas et à gauche, a été représentée dans la position rentrée du moyen de roulement, et dont une dernière, à savoir en bas et à droite a été représentée, avec séparation du tiroir par rapport au boîtier, constituant ensemble la pièce d'angle,
- la figure 2 représente une vue éclatée d'une pièce d'angle selon l'invention, par rapport au cadre 2 du vantail, en perspective,
- la figure 3 représente une vue en perspective de la pièce d'angle selon figure 2, en position montée sur le vantail,
- la figure 4 représente une vue en coupe du vantail selon la ligne IV.IV de la figure 1, passant par l'une des pièces d'angle,
- la figure 5 représente une vue de dessous du vantail selon l'invention, explicitant la liaison ou fixation entre un montant et une traverse d'une part, et avec une pièce d'angle d'autre part.

De manière générale, le vantail 1 représenté à la figure 1, est destiné à coulisser entre deux rails parallèles en vis-à-vis, par exemple un rail haut non représenté, ayant une section en U renversée et un rail bas représenté à la figure 4 sous la référence 76.

Ce vantail comprend :
- un cadre 2 constitué par deux montants profilés 31 et 32, et deux traverses profilées 41 et 42, assemblés entre eux à angle droit, par l'intermédiaire des pièces d'angle définies ci-après ; l'assemblage de ces montants et traverses délimite une rainure périphérique 11, dont il sera question ci-après,
- les deux pièces d'angle supérieures 51, 52 correspondant sensiblement au moins à la moitié B, sans dessus dessous, pour la pièce 51, et au moins à la moitié A, sans dessus dessous, pour la pièce 52 ; chacune de ces pièces d'angle comporte un patin 75, de glissement dans un rail en U,
- deux pièces d'angle inférieures 53 et 54, identiques mais montées dans des dispositions relatives différentes, par rapport au cadre 2, comme montré à la figure 1,
- deux roulettes 10, portées par les deux pièces d'angle 53 et 54,
- un panneau 12, par exemple en bois, verre, ou miroir, remplissant l'ouverture du cadre 2 et maintenu dans la rainure périphérique 11 ; ce panneau présente une face de présentation 12a, et une face intérieure 12b contre laquelle sont plaquées les pièces d'angle 51 à 54.

De manière générale, chaque pièce d'angle inférieure 53 ou 54, comme représenté à la figure 2, comprend :
- un boîtier 13 en forme de boite parallélépipédique ouverte vers l'avant en 60 et vers le bas en 6, et composée d'un fond 61 et de trois côtés 7, 8 et 9,
- un tiroir 14, ayant une forme adaptée à celle du boîtier 13, et par conséquent également parallélépipédique, et une longueur inférieure à celle du boîtier à l'intérieur duquel il est monté coulissant,
- et une entretoise de réglage d'écartement, constituée par une vis 15, disposée entre le tiroir 14 et le boîtier 13.

Les côtés parallèles 7 et 8 du boîtier 13 sont également destinés à assurer la liaison avec un montant profilé 31 ou 32 et comportent chacun :
- au moins une patte coudée 71 de fixation sur le montant profilé correspondant 31,32 (cf. figure 2),
- au moins un crochet 72 d'encliquetage sur une arête intérieure du montant profilé correspondant 31,32 (cf. figure 5),
- au moins un crochet 73 de support de l'extrémité basse du montant profilé 31,32 correspondant (cf. figure 2).

Le fond 61 du boîtier 13 est solidaire, au niveau de son ouverture 6, d'un retour coudé 74, saillant vers l'arrière et contribuant à sa liaison avec la traverse profilée 42.

Le tiroir 14 est disposé dans une glissière du boîtier 13. Il peut être extrait du boîtier par l'ouverture inférieure 6 de ce dernier. Comme montré figures 2 et 4, la roulette 10 est montée sur un axe 10a, lui-même ancré dans la paroi avant 16 du tiroir. Cette paroi est solidaire de deux flancs latéraux 16a et d'une paroi supérieure transversale 16b délimitant la cavité de réception de la roulette.

Le maintien en translation transversale du tiroir 14 dans le boîtier 13 est assuré par des pattes coudées 13a à 13d, saillant vers l'intérieur du boîtier à partir de ses côtés parallèles 7 et 8.

La vis 15, formant entretoise, comporte une partie filetée 15a, se vissant dans la paroi transversale 16b du tiroir 14, qui est opposé à la roulette 10, et une tête 15b présentant un épaulement 15c et un téton 15d cylindrique. Ce dernier est apte à traverser un logement 9a ménagé dans le côté 9 du boîtier. Dans la position partiellement sortie du tiroir 14 par rapport au boîtier 13, représentée à la figure 4, l'épaulement 15c de la vis prend appui à l'intérieur du boîtier et sur son côté 9. Dans cette position, le téton 15d peut être actionné avec un outil pour régler la position verticale du tiroir 14 par rapport au boîtier 13, et donc la position du vantail par rapport au rail inférieur 76.

Le tiroir 14 comporte, comme représenté aux figures 2 et 3, au moins un, et par exemple quatre ergots élastiques 18 anti-déraillement qui, adjacents et au niveau de la roulette 10, sont aptes à coopérer avec le rail 76.

Le tiroir 14 est muni d'au moins une et par exemple de deux languettes élastiques 19 saillant de crevés ménagés dans sa paroi avant 16. Lorsque ce tiroir est amené en position rétracté de transport, montré à la figure 3, position dans laquelle l'entretoise 15 est complètement vissée dans ce tiroir de manière que seule sa tête 15b fasse saillie, les languettes 19 s'effacent élastiquement en passant sous les pattes 13c et 13d du boîtier puis, après avoir repris leur position en saillie, formant verrou, en venant buter sur les bords supérieurs des pattes. Pour libérer le tiroir, il suffit d'appuyer sur les languettes 19 avant de le faire coulisser. La figure 3 montre que dans cette position, la roulette 10 ne dépasse pas du chant inférieur du vantail et est donc parfaitement protégée.

## Revendications

1. Vantail coulissant, destiné à coulisser entre deux rails parallèles en vis-à-vis, comprenant, d'une part, un cadre (2) constitué par deux montants (31,32) et deux traverses (41,42), assemblés à angle droit par quatre pièces d'angle (51 à54) comportant chacune au moins deux côtés perpendiculaires pour leur fixation sur un montant (31, 32) et sur une traverse (41, 42) et dans lequel au moins les deux pièces d'angle inférieures (53, 54) sont composées chacune d'un boîtier (13) en forme de boîte parallépipédique ouverte vers le bas, et délimité par un fond (61) et trois côtés (7, 8, 9) d'un tiroir (14) ayant une longueur inférieure à celle du boîtier dans lequel il est monté coulissant avec possibilité d'extraction par l'ouverture inférieure de ce boîtier, ce tiroir portant, en saillie de son extrémité inférieure, des moyens de roulement (10) sur un rail, et d'un moyen de réglage de l'écartement entre le boîtier (13) et le tiroir (14), et, d'autre part, un panneau (12) remplissant l'ouverture du cadre **caractérisé en ce que** le boîtier (13) comporte, dans le vantail coulissant sur sa face avant, ouverte, parallèle au panneau et éloignée de celui-ci, des pattes (13a à 13d) qui, coudées et saillant en direction de l'intérieur du boîtier à partir de ses côtés latéraux parallèles (7 et 8), assurent le calage en translation transversale du tiroir (14), tandis que ce tiroir (14) comporte, en saillie d'un crevé ménagé dans sa paroi avant (16), parallèle au panneau et éloignée de celui-ci, au moins une languette élastique (19) apte à prendre appui sur le bord supérieur d'une patte (13a à 13 d) du boîtier pour verrouiller ce tiroir en position rétractée dans le boîtier, position dans laquelle le chant inférieur du vantail est libéré de toute saillie, et que le moyen de réglage de l'écartement entre le boîtier (13) et le tiroir est constitué par une entretoise (15) disposée entre ces deux éléments.

2. Vantail selon la revendication 1, **caractérisé en ce que** l'entretoise (15) est constituée par une vis dont la partie filetée (15a) se visse dans la paroi transversale supérieure (16b) du tiroir (14) et dont la tête (15b) est munie d'un épaulement (15c), apte à venir en appui contre le côté supérieur (9) du boîtier, et d'un téton cylindrique (15d) apte à traverser un logement (9a) du côté (9) précité.

3. Vantail selon la revendication 1, **caractérisé en ce que** les moyens de fixation du boîtier (13) de chaque pièce d'angle sont composés, pour la fixation sur un montant (31,32), d'au moins une patte coudée de fixation (71), d'au moins un crochet (72) d'encliquetage avec une arête intérieure du montant profilé, et d'au moins un crochet (73) de support de l'extrémité du montant, ces éléments (71,72,73) étant ménagés sur chacun des deux côtés parallèles (7,8) du boîtier et saillant vers l'extérieur, et pour la fixation sur une traverse (41,42), par un retour coudé (74) saillant vers l'arrière et disposé au niveau de l'armature (6) du boîtier.

4. Vantail selon la revendication 1, **caractérisé en ce qu'**il comprend deux pièces d'angle basses (53,54) avec moyens de roulement (10), et deux pièces d'angle hautes (51,52), comportant chacune un patin de glissement (75) dans un rail, par exemple en U.

## Patentansprüche

1. Schiebeflügel zum Gleiten zwischen zwei einander gegenüber angeordneten, parallelen Schienen, der einerseits einen aus zwei Vertikalträgern (31, 32) und zwei Querträgern (41, 42), die rechtwinklig durch vier Eckstücke (51 bis 54) verbunden sind, bestehenden Rahmen (2) und andererseits eine die Rahmenöffnung verschließende Platte (12) umfaßt, wobei jedes der Eckstücke (51 bis 54) wenigstens zwei senkrechte Ränder für deren Befestigung an einem Vertikalträger (31, 32) und an einem Querträger (41, 42) aufweist und bei welchem wenigstens die beiden unteren Eckstücke (53, 54) jeweils ein von einem Boden (61) und drei Rändern (7, 8, 9) begrenztes Gehäuse (13) in Form eines parallelepipedförmigen, unten offenen Kastens, einen Einschub (14), der kürzer als das Gehäuse ist, in welchem er mit einer Möglichkeit der Entnahme aus der unteren Öffnung des Gehäuses verschiebbar montiert ist, und der über seine Unterseite hervorstehende Mittel (10) zum Rollen auf einer Schiene aufweist, sowie ein Mittel zum Einstellen der Einschubtiefe des Einschubs (14) in dem Gehäuse (13) aufweisen, **dadurch gekennzeichnet**, daß das Gehäuse (13) an dem Schiebeflügel, auf dessen offener, parallel zur Platte und entlang derselben ausgerichteten Vorderseite Laschen (13a bis 13d) aufweist, die gebogen sind, in Richtung des Inneren des Gehäuses von dessen parallelen Seitenrändern (7 und 8) ausgehend hervorspringen und eine Positionierung gegen transversale Verschiebung des Einschubs (14) gewährleisten, während der Einschub (14), aus einer in seiner vorderen, zur Platte parallelen und entlang derselben ausgerichteten Wandung (16) vorgesehenen Einschneidung hervorkragend, wenigstens eine elastische Zunge (19) aufweist, die geeignet ist, sich auf einer Oberkante einer Lasche (13a bis 13d) des Gehäuses abzustützen, um den Einschub in einer in dem Gehäuse zurückgezogenen Position zu verriegeln, in welcher Position die Unterkante des Flügels von allen Vorsprüngen befreit ist, und daß die Mittel zum Einstellen der Einschubtiefe des Einschubs in dem Gehäuse einen Abstandhalter zwischen diesen beiden Baugruppen aufweisen.

2. Flügel nach Anspruch 1, **dadurch gekennzeichnet**, daß der Abstandhalter (15) eine Schraube aufweist, deren mit einem Gewinde versehener Bereich (15a) sich in die obere Querwandung (16b) des Einschubs (14) schraubt und deren Kopf (15b) mit einem Vorsprung (15c), der dafür ausgelegt ist, mit dem oberen Rand (9) des Gehäuses in Anschlag zu kommen, und mit einem zylinderförmigen Ansatz (15d), der dafür ausgelegt ist, in eine Ausnehmung (9a) im vorgenannten Rand (9) einzugreifen, versehen ist.

3. Flügel nach Anspruch 1, **dadurch gekennzeichnet**, daß die Befestigungsmittel für das Gehäuse (13) jedes Eckstücks zur Befestigung an einem Vertikalträger (31, 32) zumindest eine abgewinkelte Befestigungslasche (71), zumindest einen Haken (72) zur Einrastung hinter eine innere Kante des profilierten Querträgers und zumindest einen Haken (73) zur Abstützung des Endes des Querträgers, wobei die Baugruppen (71, 72, 73) an jedem der beiden parallelen Ränder (7, 8) des Gehäuses angebracht sind und nach außen hin hervorkragen, sowie zur Befestigung an einem Querträger (41, 42) eine abgewinkelte, nach hinten gebogene Lasche (74), die von der Rückseite hervorkragt und auf Höhe der Mantelseite (Öffnung 6) des Gehäuses angeordnet ist, umfassen.

4. Flügel nach Anspruch 1, **dadurch gekennzeichnet**, daß der Flügel zwei untere Eckstücke (53, 54) mit den Rollmitteln (10) und zwei obere Eckstücke (51, 52), die jeweils ein Gleitstück (75) zum Gleiten in einer, z.B. U-förmigen, Schiene aufweisen, umfaßt.

## Claims

1. Sliding panel intended to slide between two opposite parallel rails including, on the one hand, a frame (2) consisting of two posts (31, 32) and two crosspieces (41, 42) joined together at right angles by four corner brackets (51 to 54) each including at least two perpendicular sides for attaching them to a post (31, 32) and to a cross-piece (41, 42), and in which at least the two lower corner brackets (53, 54) are each composed of a housing (13) in the form of a parallelepipedal box open downward and delimited by a base (61) and three sides (7, 8, 9), of a sliding member (14) having a shorter length than the housing in which it is slidingly mounted with the possibility of extraction through the lower opening of this housing, this sliding member bearing, projecting from its lower end, means (10) for rolling along a rail, and of a means for adjusting the separation between the housing (13) and the sliding member (14) and, on the other hand, a filler panel (12) filling the opening of the frame, characterized in that the housing (13) includes, in the sliding panel, on its front, open, face, parallel to the filler panel and distant therefrom, tabs (13a to 13d) which, bent and projecting in the direction of the inside of the housing from its parallel lateral sides (7 and 8), hold the sliding member (14) in terms of transverse translation, while this sliding member (14) includes, projecting from a recess made in its front wall (16), parallel to the filler panel and distant therefrom, at least one elastic tongue (19) capable of bearing against the upper edge of a tab (13a and 13d) of the housing in order to lock this sliding member in a position retracted inside the housing, in which position the lower edge of the panel is free from any projection, and the means for adjusting the separation between the housing (13) and the sliding member consists of a spacer strut (15) located between these two elements.

2. Panel according to Claim 1, characterized in that the spacer strut (15) consists of a screw, the threaded part (15a) of which is screwed into the upper transverse wall (16b) of the sliding member (14), and the head (15b) of which is equipped with a shoulder (15c) capable of bearing against the upper side (9) of the housing, and with a cylindrical stub (15d) capable of passing through a receptacle (9a) in the aforementioned side (9).

3. Panel according to Claim 1, characterized in that the means for attaching the housing (13) of each corner bracket are composed, for attachment to a post (31, 32), of at least one bent attachment tab (71), of at least one hook (72) for snap-fitting on an inner ridge of the profiled post, and of at least one hook (73) for supporting the end of the post, these elements (71, 72, 73) being formed on each of the two parallel sides (7, 8) of the housing and projecting outward, and for attachment to a cross-piece (41, 42), by a bent-back piece (74) projecting backward and located in the region of the framework (6) of the housing.

4. Panel according to Claim 1, characterized in that it comprises two bottom corner brackets (53, 54) with rolling means (10), and two top corner brackets (51, 52) each including a pad (75) for gliding in a rail, for example having the shape of a U.
